# DEMANDE DE BREVET EUROPEEN

(11) **EP 0 930 041 A1**
(43) Date de publication de la demande: **21.07.1999**
(21) Numéro de dépôt: 99420007.9
(22) Date de dépôt: 13.01.1999
(51) Int. Cl.: A47L 9/02

(54) **Circuit d'aspiration d'un suceur d'aspirateur**

(30) Priorité: 14.01.1998 FR 9800862
(71) Demandeur: SEB S.A., 69130 Ecully (FR)
(72) Inventeur: Fabron, Jérôme, 27200 Vernon (FR); Pionchon, Laurence, 78200 Mantes la Ville (FR)

(57) **Abrégé**

La présente invention concerne un suceur d'aspirateur possédant une semelle (4), un conduit d'évacuation relié à un circuit de circulation d'air composé d'un circuit d'aspiration (8) et d'une veine d'écoulement triangulaire située sur la semelle et ouverte vers la surface à nettoyer, caractérisée en ce que la veine d'écoulement comporte quatre ouvertures d'aspiration (14) formant un rectangle virtuel, le circuit d'aspiration se présentant sous la forme d'un H au milieu duquel débouche le conduit d'évacuation des déchets.

Avantageusement, le circuit de circulation d'air (8) comporte une pluralité de déflecteurs (20) destinés à éviter une collision frontale entre les flux d'air entrant dans le circuit (8) par lesdites ouvertures (14).

## Description

La présente invention concerne un circuit d'aspiration pour un suceur d'aspirateur et plus particulièrement un suceur d'aspirateur possédant une semelle, un conduit d'évacuation relié à un circuit de circulation d'air composé d'un circuit d'aspiration et d'une veine d'écoulement triangulaire située sur la semelle et ouverte vers la surface à nettoyer.

L'invention concerne également un aspirateur comportant un tel suceur.

Il est connu, par le document US 1,533,368, un suceur de forme triangulaire, possédant une veine d'aspiration triangulaire, et dont le circuit de circulation d'air présente la forme d'une pyramide, vers le sommet de laquelle est connecté un tube d'évacuation des déchets.

Un tel suceur est relativement encombrant, notamment par sa hauteur. Par ailleurs, les ouvertures d'aspiration présentent des surfaces importantes qui limitent les performances d'aspiration.

Le but de l'invention est de pallier aux inconvénients mentionnés ci-dessus.

Un autre but de l'invention est d'éviter les collisions entre les flux d'air rentrant dans le circuit de circulation d'air. Ces collisions frontales provoquent des phénomènes d'instationnarité aéraulique, causent des pertes de charges et génèrent un bruit.

La présente invention est atteinte à l'aide d'un suceur d'aspirateur possédant une semelle, un conduit d'évacuation relié à un circuit de circulation d'air composé d'un circuit d'aspiration et d'une veine d'écoulement triangulaire située sur la semelle et ouverte vers la surface à nettoyer, caractérisé en ce que la veine d'écoulement comporte quatre ouvertures d'aspiration formant un rectangle virtuel, le circuit d'aspiration se présentant sous la forme d'un H au milieu duquel débouche le conduit d'évacuation des déchets.

Un tel suceur, présente ainsi une veine de collecte triangulaire, plusieurs ouvertures d'aspiration reliées entre elles par une structure sensiblement parallèle à la surface à traiter et reliée à un conduit d'évacuation par une connexion en T, perpendiculaire à la surface à traiter permettant au suceur de présenter une structure compacte, et de garder une bonne efficacité d'aspiration.

La structure en H, symétrique par rapport à la connexion d'évacuation en T, permet au suceur d'aspirer de façon identique de chaque côté du suceur, tout en permettant de collecter également les déchets par le canal postérieur.

Avantageusement, ledit circuit de circulation d'air comporte une pluralité de déflecteurs destinés à éviter une collision frontale entre les flux d'air entrant par des ouvertures d'aspiration du suceur.

Ces déflecteurs modifient les directions d'écoulement des flux d'air de telle sorte que ces derniers ne se rencontrent plus frontalement mais tangentiellement.

D'autres caractéristiques et avantages de l'invention ressortiront de la description qui va suivre, prise à titre d'exemple non limitatif, en référence aux figures annexées dans lesquelles :
- La figure 1 représente schématiquement une vue arrière en perspective d'un suceur selon l'invention ;
- la figure 2 représente schématiquement une vue en perspective de la face avant d'un suceur selon l'invention ;
- la figure 3 représente schématiquement une vue latérale en perspective de la face supérieure d'un suceur conforme à l'invention ;
- la figure 4 représente schématiquement une vue en perspective de la face inférieure d'un suceur conforme à l'invention ;
- la figure 5 représente une connexion en T équipant un suceur selon l'invention ;
- la figure 6 représente la face inférieure d'un suceur selon une variante de réalisation ;
- la figure 7 représente schématiquement une vue en coupe verticale d'un patin de glissement équipant un suceur conforme à l'invention.

Comme on peut le voir sur la figure 1, le suceur d'aspirateur comporte une semelle 4 destinée à se déplacer sur la surface à nettoyer, le rebord de ladite semelle présente une zone angulaire 6 munie d'une ouverture d'aspiration frontale 12 et dont l'extrémité est arrondie afin d'éviter de détériorer les murs et les meubles lors du déplacement du suceur. La face supérieure de la semelle est munie d'un circuit de circulation d'air 8 et sa face inférieure est munie de patins amovibles 10 permettant au suceur de glisser sur la surface à nettoyer.

Selon l'invention, la semelle 4 présente une forme sensiblement triangulaire dont les deux côtés adjacents 24 comportent chacun un canal latéral 26 ouvert vers la surface à nettoyer agencé le long du rebord de la semelle. Chacun desdits canaux 26 est relié au moyen d'un coude 28 ouvert vers la surface à nettoyer à un canal postérieur 27 agencé le long du troisième côté 30 formant la face postérieure de la semelle 4. Les canaux 26 et 27 forment ainsi une veine d'écoulement triangulaire plane et parallèle à la surface à nettoyer. Les coudes 28 sont sensiblement perpendiculaires audit côté 30 et comportent chacun au moins une ouverture latérale d'aspiration 13.

Selon l'invention, les canaux 26,27 présentent une forme tubulaire et chacun des canaux 26 comporte une ouverture inférieure 14 tandis que le canal postérieur 27 comporte deux ouvertures inférieures 14 situées symétriquement par rapport au point milieu dudit côté postérieur 30. La figure 6 montre clairement que les quatre ouvertures 14 forment un rectangle virtuel d'aspiration.

Les ouvertures inférieures 14 sont destinées à assurer une aspiration des déchets dans une direction perpendiculaire à la surface à nettoyer.

Une connexion en T 11, montée de façon amovible sur la face supérieure de ladite semelle 4, permet de relier, via ledit circuit de circulation d'air 8, les pluralités d'ouvertures d'aspiration 12,13,14 à un tube amovible 16 d'évacuation des déchets aspirés.

Comme on peut le voir sur les figures 1, 2, 3 et 6, le circuit de circulation d'air 8 présente une forme en H ayant une gorge centrale 40 dans laquelle est monté le conduit 42 constituant la barre horizontale de la connexion en T 11 et deux gorges latérales 44 reliant chacune des deux ouvertures inférieures 14 situées le long du côté postérieur 30 de la semelle 4 à l'une des deux ouvertures inférieures 14 situées le long de l'un des côtés latéraux 24.

La connexion en T est située au centre du circuit de circulation d'air en forme de H, ce qui permet d'assurer une aspiration symétrique de part et d'autre du suceur.

Selon une variante de réalisation de la présente invention, la configuration des ouvertures 14, par leur taille et leur positionnement par rapport au conduit d'évacuation, est telle que la dépression créée sous chaque ouverture est sensiblement identique. En proposant des formes d'ouvertures voisines, un tel suceur présente alors une autre symétrie d'aspiration perpendiculaire à la première symétrie évoquée. Dès lors, les quatre ouvertures d'aspiration possèdent un rôle identique quant à leur pouvoir d'aspiration, la partie dite "postérieure" pouvant être utilisée également en tant que front du suceur sans occasionner de gêne pour l'utilisateur au niveau des surfaces réellement nettoyées. Un tel suceur présente ainsi une quasi-symétrie d'ordre 4 au niveau de l'aspiration.

En fonctionnement, les gorges latérales 44 du circuit de circulation d'air 8 sont couvertes à leurs extrémités par un premier couvercle 50 de forme plate et à leur milieu par un deuxième couvercle 52 de forme semi-cylindrique prolongeant le conduit 42 de la connexion en T 11. Afin de simplifier le schéma de la figure 2, ces couvercles 50, 52 ont été représentés uniquement sur la gorge latérale 44 gauche.

Avantageusement, le circuit de circulation d'air 8 comporte une pluralité de déflecteurs 20 destinés à éviter une collision frontale entre les flux d'air entrant par les ouvertures 14.

Ainsi, comme on peut le voir sur la figure 1, chacune des gorges latérales 44 du circuit en H comporte un déflecteur latéral 20 situé à proximité de la zone de rencontre des flux d'air entrant par les ouvertures d'aspiration inférieures 14 situées l'une en face de l'autre. La connexion en T 11 comporte également, comme on peut le voir sur les figures 2 et 5, un déflecteur central 54 destiné à éviter une collision frontale entre les flux d'air circulant dans le conduit 42.

Selon une autre caractéristique du suceur conforme à l'invention, la semelle 4 est reliée à la connexion en T 11 par une articulation 56 permettant d'assurer, d'une part, une rotation de 360° de la semelle 4 par rapport au tube 16.

L'articulation 56 comporte un élément de rotation, non représenté, composé du tube en T qui pivote lui-même de 180° dans le logement formé par la gorge centrale 40 autour d'un axe horizontal 58 confondu avec l'axe de symétrie du conduit 42 formant la barre horizontale de la connexion en T 11.

La figure 6 présente une variante de réalisation de la présente invention, où des trous 81 d'aspiration et /ou de mise en équi-pression sont situés au centre du suceur. Ces trous sont disposés de telle manière à former une zone supplémentaire d'aspiration située sous le suceur, délimitée de façon interne par les trois canaux d'aspiration 26 et 27, un de ces trous étant en communication avec l'air extérieur au suceur afin de permettre le passage de l'air. Cet air permet d'entraîner les poussières situées sous le suceur vers les canaux 26 et 27 ainsi que vers les canaux d'aspiration 14. L'efficacité de dépoussiérage est ainsi améliorée. De plus cette configuration permet de réduire la force exercée par le suceur sur le sol. Les paramètres géométriques des trous peuvent être réglés (nombre, diamètre, profil, emplacement...) afin d'ajuster l'efficacité de dépoussiérage ainsi que le déplacement du suceur. Ce dispositif est particulièrement adapté aux surfaces de type moquette.

Afin d'éviter les chocs entre le suceur et l'environnement d'utilisation de l'aspirateur, la semelle 4 est couverte sur sa face supérieure par un capot amovible 60 en matériau souple couvrant également les bords extérieurs des côtés 24 et 30 ainsi que les coudes 28 de ladite semelle 4. Ledit capot souple 60 comporte en son milieu un évidement permettant le passage de la connexion 11 pour assurer la fixation du tube 16. Notons que le capot 60 a essentiellement une fonction d'anti-choc dans la mesure où le circuit de circulation d'air 8 est totalement couvert par les couvercles (50, 52) et de ce fait le suceur peut aspirer les déchets même lorsque ce capot 60 est retiré.

Afin d'assurer un déplacement par glissement du suceur sur des surfaces de différents types, les patins amovibles 10, représentés schématiquement à la figure 7, comportent une face inférieure 70, ayant un bord d'attaque arrondi 72, et sont munis d'une pastille centrale 74 assurant le contact avec la surface à nettoyer lors du déplacement de l'appareil. Ladite pastille centrale 74 peut être en polytétrafluoréthylène (PTFE) ou en tout autre matériau ayant une bonne résistance à l'abrasion et un faible coefficient de frottement.

La face supérieure desdits patins 10 est munie d'une couronne centrale 78 entourée par un joint annulaire 80 destiné à absorber les vibrations lorsque le suceur se déplace sur une surface accidentée. Ces patins peuvent être fixés sur une partie 79 liée à la semelle 4 par des crochets 77. Lesdits patins 11 peuvent être montés aussi sur un traîneau d'aspirateur et sur un nettoyeur à vapeur sans sortir du cadre de l'invention.

## Revendications

1. Suceur d'aspirateur possédant une semelle (4), un conduit d'évacuation (16) relié à un circuit de circulation d'air composé d'un circuit d'aspiration (8) et d'une veine d'écoulement triangulaire (26, 27) située sur la semelle (4) et ouverte vers la surface à nettoyer, caractérisé en ce que la veine d'écoulement comporte quatre ouvertures (14) d'aspiration formant un rectangle virtuel, le circuit d'aspiration (8) se présentant sous la forme d'un H au milieu duquel débouche le conduit d'évacuation (16) des déchets.

2. Suceur d'aspirateur selon la revendication précédente, caractérisé en ce que le circuit de circulation d'air (8) comporte une pluralité de déflecteurs (20) destinés à éviter une collision frontale entre les flux d'air entrant dans le circuit (8) par les ouvertures d'aspiration.

3. Suceur d'aspirateur selon l'une des revendications précédentes, caractérisé en ce que la semelle (4) présente une forme sensiblement triangulaire et comporte deux côtés latéraux adjacents (24) comportant chacun un canal latéral (26) et un côté postérieur (30) munis d'un canal postérieur (27), lesdits côtés latéraux (24) présentant une extrémité arrondie et comportant au moins une ouverture d'aspiration frontale (12).

4. Suceur selon la revendication 3, caractérisé en ce que chacun desdits côtés latéraux (24) est relié au côté postérieur (30) par un coude (28) ouvert vers la surface à nettoyer comportant au moins une ouverture latérale (13) .

5. Suceur selon l'une des revendications 1 à 4, caractérisé en ce que le circuit de circulation d'air (8) en forme de H possède une gorge centrale (40) dans laquelle est montée de façon amovible une connexion (11) en T et deux gorges latérales (44) couvertes à leurs extrémités par un premier couvercle (50) de forme plate et à leur milieu par un deuxième couvercle (52) de forme demi-cylindrique.

6. Suceur selon la revendication 5, caractérisé en ce que chacune des gorges latérales (44) du circuit en H comporte un déflecteur latéral (20) agencé à proximité de la zone de rencontre des flux d'air entrant par les ouvertures d'aspiration inférieures (14).

7. Suceur selon la revendication 5, caractérisé en ce que la connexion (11) comporte un déflecteur central (54) destiné à éviter une collision frontale entre les flux d'air circulant dans le conduit (42).

8. Suceur selon l'une des revendications 1 à 7, caractérisé en ce que la semelle (4) est reliée au tube d'évacuation (16) par une articulation (56) permettant d'assurer une rotation de 360° de la semelle (4) par rapport au tube (16).

9. Suceur selon l'une des revendications 1 à 8, caractérisé en ce qu'il comporte au moins un patin de glissement amovible (10) ayant un bord d'attaque arrondi.

10. Suceur selon l'une des revendications précédentes, caractérisé en ce qu'il présente sur sa face inférieure un ou plusieurs trous d'aspiration et/ou de mise en équi-pression, disposés de telle manière à former une zone supplémentaire d'aspiration située sous le suceur, en présentant au moins un trou en communication avec l'air extérieur au suceur.

11. Aspirateur caractérisé en ce qu'il comporte un suceur conforme à l'une quelconque des revendications 1 à 10.
